# FASCICULE DE BREVET EUROPEEN

(11) **EP 1 683 399 B1**
(45) Date de publication et mention de la délivrance du brevet: **27.02.2008**
(21) Numéro de dépôt: 04791789.3
(22) Date de dépôt: 19.10.2004
(51) Int. Cl.: H05B 41/04, H05B 41/295, H05B 41/392

(54) **LUMINAIRE ET MODE OPERATOIRE POUR UN LUMINAIRE**
BELEUCHTUNGSEINRICHTUNG UND VERFAHREN ZU IHREM BETRIEB
LIGHTING FIXTURE AND METHOD FOR OPERATING SAME

(30) Priorité: 21.10.2003 NO 20034700
(43) Date de publication de la demande: 26.07.2006
(73) Titulaire: Fontenoy, Philippe, 78100 Saint Germain en Laye (FR); Penin, Ludovic, 78280 Le Pecq (FR)
(72) Inventeur: DARRAS, Gilles, F-78460 Cheureuse (FR); MAILLACH, Pascal, F-94110 Arcueil (FR)
(74) Mandataire: Vidon, Patrice
(86) Numéro de dépôt international: PCT/IB2004/003819
(87) Numéro de publication internationale: WO 2005/046295

(56) Documents cités:
- US-A- 4 358 716
- US-A- 4 388 563
- US-A- 4 488 088
- US-A- 5 945 787
- US-A- 5 962 989
- US-A1- 2002 153 852
- US-B1- 6 453 217

## Description

La présente invention concerne de façon générale les luminaires pour tubes fluorescents et plus particulièrement un nouveau mode opératoire des tubes fluorescents dans un luminaire.

Un tube fluorescent est un tube à décharge en verre dont la paroi interne est recouverte d'un revêtement fluorescent qui réagit en émettant une lumière visible lorsqu'il est excité par des rayons ultraviolets générés dans le gaz remplissant le tube. Ce gaz contient de la vapeur de mercure à très basse pression.

La figure 1 en annexe décrit le principe de construction et de fonctionnement d'un luminaire pour simple tube fluorescent. Pour exciter les atomes de mercure et provoquer l'émission de rayons ultraviolets, on utilise un courant d'électrons entre les électrodes situées à chaque extrémité du tube. Ces électrodes sont des cathodes de préchauffage qui doivent être portées à incandescence. La tension alternative du secteur est utilisée et un "ballast" constitué d'une bobine de forte inductance est inclus dans le circuit afin de limiter le courant.

L'amorçage de la conduction entre les électrodes du tube nécessite un dispositif spécial appelé "starter" implanté en parallèle avec le tube fluorescent afin de relier les électrodes de préchauffage (bas de la figure 1). Le starter peut être une lampe à filament comportant un contact bilames réagissant à la température, ouvert au repos. Lorsque le courant traverse le circuit lors de la mise sous tension, le filament du starter s'allume et la lampe s'échauffe en même temps que les électrodes du tube sont portées à incandescence. Lorsque la température est suffisante, le contact bilames se ferme, court-circuitant ainsi le filament du starter qui se refroidit très rapidement et provoque alors la réouverture du bilames. Le courant traversant le circuit est alors brusquement interrompu ce qui induit une élévation importante de la tension à la sortie de la bobine par effet de self-induction et provoque la conduction du gaz à vapeur de mercure entre les électrodes du tube fluorescent, préchauffé par l'incandescence des cathodes. Le starter est dès lors inactif puisqu'il est court-circuité par la conduction du tube lui-même. Aucun courant ne peut le traverser à nouveau tant que le tube reste conducteur. Les filaments des cathodes restent portée à incandescence car elles sont construites de sorte que le courant traversant le tube traverse également la majeure partie de chacune. Les filaments sont également heurtés par les ions mercure incidents qui contribuent ainsi au maintien de la fonction de préchauffage des cathodes.

Lorsque la conduction est amorcée et que le courant se stabilise, la résistance du tube devient très faible. La bobine "ballast" a pour fonction de limiter le courant par sa valeur d'impédance. Ce genre de dispositif est qualifié de "magnéto-inductif".

On note toutefois une évolution concernant les ballasts qui peut être grandement évoluée par rapport au type simple qui vient d'être décrit et qui est représenté sur la figure 1.

Généralement, un ballast est une impédance série qui stabilise le courant dans le tube fluorescent. Habituellement, on utilise donc comme cela a été mentionné, des inducteurs comme ballast pour les tubes fluorescents, car ils fonctionnent alors comme réactances avec faible perte, couplés en série avec le tube. Certains ballasts magnétiques procurent également d'autres fonctions qu'une impédance série pour le tube, comme par exemple une fonction transformateur pour donner une tension accrue.

Par souci d'économiser l'énergie, d'autres types de ballast ont été peu à peu développés, sur la base de solutions électroniques utilisant des composants semiconducteurs. En recourant à ces ballasts plus complexes, il a également été possible d'exploiter d'autres fréquences que la fréquence du secteur 50/60 Hz. Des fréquences aux alentours de 25 kHz ont été utilisées. Des exemples de ballasts électroniques sont disponibles dans WO 00/21342 publié en avril 2000, WO 99/05889 publié en février 1999, WO 97/33454 publié en septembre 1997, WO 99/60825 publié en novembre 1999, WO 98/34438 publié en août 1998, et EP-0-955794-A2 publié en novembre 1999. Les différentes solutions portent principalement sur l'économie de courant et l'allongement de la durée de vie des tubes fluorescents, par l'optimisation de différents paramètres comme la forme de l'onde, les amplitudes de tension, etc.

Le brevet américain n° 6.262.542 décrit un système de ballast électronique dans lequel est utilisé, le courant à travers le tube étant régulé, un signal carré avec un facteur de marche variable, c'est-à-dire un temps mort variable. Mais ce qu'il est intéressant de remarquer n'est pas le courant traversant la lampe, mais un signal de commande dans les circuits qui régule le fonctionnement de la lampe. On peut remarquer aussi que le couplage présenté dans US 6.262.542 est tel que du courant passera toujours à travers les filaments des cathodes.

Le brevet américain n° 4.902.939 décrit un circuit de transmission électronique qui a pour but d'éviter le tremblement des tubes fluorescents à l'allumage et à l'arrêt entre une intensité lumineuse maximale et minimale. Le but n'est donc pas d'augmenter le rendement des tubes fluorescents. Il existe une grande différence par rapport à la présente invention, dans le fait que la tension réelle de fonctionnement des tubes est une tension sinusoïdale dérivée directement de la tension du secteur.

Le brevet US 5 945 787 décrit une méthode de fonctionnement d'une lampe à décharge gazeuze consistant à alimenter la lampe avec des paquets d'énergie et à réguler la puissance en modifiant la taille des paquets.

Même si certains ballasts électroniques connus auparavant prétendent procurer des économies d'énergie par le mode opératoire des tubes fluorescents ou augmenter la durée de vie du tube, il reste encore beaucoup de recherches à faire dans ce domaine. La présente invention propose un mode opératoire pour tubes fluorescents radicalement nouveau, et est en mesure de réduire la consommation d'énergie de l'ordre de 40 à 50 % par rapport aux ballasts magnéto-inductifs traditionnels qui sont utilisés dans la plupart des luminaires.

En outre, la durée de vie des tubes fluorescents est allongée d'un facteur allant jusqu'à 3, et la lumière émise par les tubes ne tremble pas et n'a pas d'effet stroboscopique.

Les avantages mentionnés ci-dessus sont obtenus, conformément à la présente invention, au moyen d'un mode opératoire de luminaire pour tubes fluorescents, ledit luminaire pouvant recevoir un certain nombre de tubes fluorescents standards avec un gaz à vapeur de mercure et des électrodes de préchauffage aux deux extrémités, et qui comprend un châssis sur lequel sont montés des supports comportant des dispositifs de commutation/fixation pour les tubes fluorescents, ainsi qu'un ballast pour la régulation du fonctionnement des tubes fluorescents. Ce mode opératoire se distingue par le fait que le ballast produit un effet sur les tubes fluorescents en utilisant une tension d'excitation entre les électrodes qui se compose uniquement d'impulsions courtes non périodiques avec des intervalles sans tension de durée variable.

Dans une forme de réalisation préférentielle, le ballast produit des impulsions de tension de nature parfaitement alternative. Par ailleurs, le ballast peut commander la réponse temporelle de l'excursion de tension et les intervalles au moyen d'algorithmes programmés. C'est aussi un avantage si le ballast commande chaque durée d'intervalle sans tension conformément à un échantillonnage en temps réel du courant qui traverse le gaz dans les tubes fluorescents. Des couplages spéciaux des supports des tubes fluorescents sont activés par le ballast pour court-circuiter les filaments des électrodes des tubes fluorescents en temps utile pour éviter le courant à travers eux, grâce à quoi les pertes de tension sur les filaments sont évitées. La conduction à travers le gaz des tubes fluorescents peut être avantageusement déclenchée par la connexion temporaire d'un condensateur permettant d'augmenter la tension entre les électrodes dans chaque tube fluorescent, et le condensateur se déconnecte dès que la conduction est produite. Dans ce cas, il est profitable que le ballast transforme le courant traversant le gaz dès que la conduction est atteinte, de telle manière que le courant traversant le condensateur est réduit au minimum avant que le condensateur se déconnecte.

Le ballast peut, de préférence, communiquer avec une centrale d'exploitation externe via une liaison en ligne dédiée ou éventuellement via une liaison sans fil, pour l'enregistrement des performances et la télésurveillance des pannes.

L'invention comprend également, sous un autre aspect, un luminaire pouvant recevoir un certain nombre de tubes fluorescents standards avec un gaz à vapeur de mercure et des électrodes de préchauffage aux deux extrémités, et qui comprend un châssis sur lequel sont montés des supports comportant des dispositifs de commutation/fixation pour les tubes fluorescents, ainsi qu'un ballast pour la régulation du fonctionnement des tubes fluorescents.

Le luminaire d'après l'invention se distingue par le fait que le ballast inclut des circuits de conversion pour la génération de la tension d'excitation entre les électrodes des tubes fluorescents sous la forme d'impulsions courtes non périodiques comportant des intervalles sans tension de durée variable. Dans une forme de réalisation particulièrement préférentielle de l'invention, le ballast peut être avantageusement adapté pour produire des impulsions de tension alternative. En outre, le ballast est adapté pour commander la réponse temporelle de l'excursion de tension et les intervalles au moyen d'algorithmes programmés. Dans une forme de réalisation encore plus préférentielle, le ballast est adapté pour commander chaque durée d'intervalle sans tension conformément à un échantillonnage en temps réel du courant qui traverse le gaz dans les tubes fluorescents. Les supports des tubes fluorescents comprennent des couplages spéciaux pouvant être activés par le ballast pour court-circuiter les filaments des électrodes des tubes fluorescents afin d'éviter ainsi le courant à travers eux. Un condensateur qui peut être connecté pour augmenter la tension entre les électrodes dans chaque tube fluorescent permettant de déclencher la conduction à travers le gaz, ce condensateur pouvant se déconnecter dès que la conduction est atteinte. Dans ce cas, le ballast peut être adapté encore pour modifier le courant émis dès que la conduction est produite, de telle manière que le courant traversant le condensateur est réduit au minimum avant que le condensateur se déconnecte.

Il est particulièrement judicieux quand de nombreux luminaires se trouvent rassemblés en un endroit que le ballast ait une liaison en ligne pour communiquer avec une centrale d'exploitation externe ou éventuellement une liaison sans fil, pour l'enregistrement dans la centrale d'exploitation de la performance produite et la télésurveillance des pannes.

Dans une forme de réalisation, le ballast comprend deux parties, la première étant un ballast standard pour fonctionner avec une tension de secteur normale, et la deuxième étant une pièce montée spécialement pour la transformation, pour fonctionner avec les impulsions courtes non périodiques tel que décrites dans le descriptif de la présente invention.

L'invention est présentée aussi sous la forme d'un troisième aspect, à savoir comme un signal de tension d'alimentation pour les tubes fluorescents en état de fonctionnement normal, lequel signal étant formé par impulsion et se caractérise par le fait qu'il comprend des impulsions courtes non périodiques avec des intervalles de latence de durée variable. De préférence, les impulsions du signal sont de nature alternative c'est à dire que le signal comprend des amplitudes égales dans le sens positif et négatif.

L'invention va être développée plus en détail dans ce qui suit, au moyen d'exemples de formes de réalisation, et il sera fait référence aux schémas en annexe, où:
- la figure 1 représente un schéma traditionnel simplifié d'un tube fluorescent avec un ballast magnéto-inductif et un starter,
- la figure 2 représente une comparaison entre un ballast magnéto-inductif conventionnel et le nouveau ballast d'après la présente invention,
- la figure 3 montre schématiquement comment le nouveau ballast d'après la présente invention est installé dans un luminaire existant,
- la figure 4 montre schématiquement comment un système de luminaires fait l'objet d'une télésurveillance.

La figure 1 en annexe dont nous parlerons pour commencer représente la forme la plus simple d'un ballast de type magnéto-inductif en série avec un tube fluorescent, dans lequel une tension secteur avec une fréquence de 50 ou 60 Hz alimente le tube. Avec éventuellement certaines évolutions mineures, ce sont des ballasts de ce type qui sont utilisés dans la majorité des luminaires aujourd'hui. Bien que l'on cherche à commercialiser de nouveaux ballasts électroniques depuis un certain temps, les luminaires équipés de ces ballasts induisent des coûts plus élevés qui handicapent une large diffusion de ces nouvelles technologies.

La présente invention caractérise un ballast électronique d'un genre nouveau qui se distingue des ballasts électroniques connus jusqu'au présent par le fait qu'il est destiné à remplacer dans les luminaires existants le ballast magnétique conventionnel par le nouveau ballast objet de l'invention sans que l'ancien ballast magnétique ne soit retiré du luminaire lorsque le nouveau est installé.

La figure 2 représente schématiquement l'action du nouveau ballast objet de l'invention. Le fonctionnement d'un tube fluorescent doté d'un ballast magnétique conventionnel est illustré dans la partie supérieure de la figure 2. Il montre que l'excitation d'un atome de mercure par la collision d'un électron transitant entre les électrodes de préchauffage se produit aléatoirement et relativement rarement, cf. la seule collision représentée et qui induit l'émission de lumière.

Par opposition, le bas de la figure 2 représente l'action du nouveau ballast qui produit à une tension de fonctionnement d'une toute autre nature. Cette dernière provoque un plus grand nombre de collisions et par conséquent excite plus d'atomes de mercure. Ce phénomène est illustré sur la figure par trois collisions qui conduisent à une émission de rayonnement ultraviolet plus élevée. Le rendement passe du niveau typique de 65 lumens par unité de puissance appliquée (watt) pour le ballast magnétique conventionnel au niveau typique de 120 lumens/W en utilisant le nouveau ballast.

Le point essentiel concernant l'impact du nouveau ballast sur le rendement est que la tension d'excitation qui est appliquée sur un tube fluorescent, c'est-à-dire d'électrode à électrode, est une tension alternative à haute fréquence qui comprend des impulsions de tension courtes non périodiques avec des intervalles sans tension de durée variable. Ce signal de tension spécial est géré pour être fermé (durée sans tension) d'une façon asservie à l'échantillonnage de la valeur du courant traversant le tube. L'intensité du courant dépend d'un état de résonance dans le plasma gazeux car, en présence d'une telle résonance, le nombre de collisions entre électrons et atomes de mercure augmente. En utilisant ce phénomène de résonance, la puissance consommée peut être considerablement réduite. La tension à haute fréquence est utilisée de sorte à être juste suffisante pour maintenir l'état de résonance, et la tension est coupée tant que le phénomène de résonance maintient l'émission de lumière. La mesure de l'intensité du courant traduit instantanément l'état de résonance et le microprocesseur du ballast réagit simultanément pour réguler la tension.

Les impulsions de tension sont de préférence d'une nature totalement alternative, c'est-à-dire que l'on utilise une tension avec des amplitudes égales dans le sens positif et négatif, mais il s'agit, comme cela a été dit, d'impulsions non périodiques. La totalité de la réponse temporelle de ce signal est commandée au moyen d'algorithmes programmés, implantés dans microprocesseur du ballast.

Les algorithmes de commande se réfèrent de préférence à la mesure du courant traversant le plasma du tube, et régule en particulier la durée de chaque intervalle sans tension entre les impulsions en fonction de la valeur de l'intensité acquise. Le courant est échantillonné en permanence et en temps réel.

Comme il ressort de la figure 3, un luminaire existant est équipé d'un kit de composants de remplacement, qui sont spécialement conçus pour s'adapter au luminaire. Ce nouveau kit comprend en plus du ballast électronique proprement dit, de nouveaux supports de tubes qui sont insérés à la place des supports d'origine. On laisse les anciens composants, c'est-à-dire le ballast magnétique et le starter en place et le nouveau ballast est raccordé simplement au secteur au moyen de raccords rapides.

Les nouveaux supports incluent de préférence des raccords spéciaux qui peuvent être activés par le nouveau ballast pour court-circuiter les filaments des électrodes dans les tubes afin d'éviter que le courant ne les traverse. Des pertes de tension sur les filaments sont ainsi évitées.

Pour amorcer la conduction dans le tube fluorescent, un condensateur est connecté brièvement pour augmenter la tension entre les électrodes du tube. Dès que la conduction est produite à travers la vapeur de mercure, le condensateur est déconnecté. Le ballast modifie le courant à travers la vapeur de mercure une fois la conduction réalisée, de telle manière que le courant traversant le condensateur est réduit à un niveau faible avant la déconnexion du condensateur.

Le nouveau mode opératoire d'un tube fluorescent décrit se fonde sur un principe visant à augmenter le nombre de collisions entre les électrons et les atomes de mercure lors de l'excitation moléculaire dans un plasma où le nouveau signal de tension améliore le rendement énergétique de production de la lumière. Le signal alternatif à haute fréquence utilisé, qui comporte des temps morts commandés avec précision, contribue à ce qu'il ne soit pas utilisé plus d'énergie que nécessaire.

Le processus est optimisé par le monitoring constant du courant traversant le tube, et la régulation des temps morts, conformément aux fonctions programmées qui surveillent les conditions et paramètres physiques qui couplent les variations de tensions et le taux de collisions obtenus entre électrons et atomes de mercure.

La programmation est incluse dans un dispositif électronique placé dans le nouveau ballast qui est monté dans les luminaires. Ce dispositif électronique se présente sous la forme d'un composant électronique "macrochip" qui comprend toutes les fonctions de contrôle et de commande du processus. Le dispositif électronique est constitué d'un contrôleur représentant l'unité centrale du système qui intègre le logiciel dans un composant sécurisé et non-copiable contenant également des fonctions codées qui ne le rendent accessible que dans des conditions précises, afin d'éviter tout accès indésirable aux programmes.

Il est à noter que les fréquences ou les variations de tension en fonction du temps se situent dans une plage bien plus élevée que la fréquence du secteur. Il faut souligner par ailleurs que les variations de tension utilisées sont non sinusoïdales et non périodiques. La tension comprend des temps morts pendant lesquels aucun courant n'est émis au travers du tube. En raison de ce mode de fonctionnement particulier, il n'est pas nécessaire que le courant traverse les électrodes, c'est-à-dire d'une extrémité à l'autre de leur filament, pour maintenir le courant à travers la vapeur du tube.

Le mode opératoire d'après l'invention fonctionne comme cela a été dit du fait de l'apparition d'un phénomène de résonance qui augmente le nombre de collisions entre les électrons qui sont générés par les cathodes et les atomes de mercure du gaz se trouvant dans le tube, réduit la température de fonctionnement. Le ballast électronique garantit en outré un fonctionnement optimal du fait qu'un préchauffage commandé est appliqué aux cathodes, ainsi qu'un mode d'excitation particulier qui favorise l'amorçage de la conduction à travers la vapeur quelle que soit la température dans le tube. Le régime d'exploitation nominal est ainsi atteint progressivement, à mesure que le phénomène de résonance maintenu par le procédé se stabilise. Pendant cette phase de transformation progressive qui nécessite quelques minutes, le courant traversant le tube augmente, ainsi que l'émission de lumière, par étapes successives. À la fin de cette phase, le phénomène de résonance est stable en fonction des conditions d'environnement présentes. Le courant consommé décroît progressivement et plafonne à une valeur moyenne au bout de 15 minutes environ.

Grâce à l'utilisation du mode opératoire d'après l'invention, la température des électrodes peut être baissée de plus de 40° C, ce qui a une incidence significative sur la durée de vie du tube.

La figure 4 montre comment un plus grand nombre de luminaires intégrant chacun le nouveau ballast est connecté via un bus de communication spécial à une centrale d'exploitation. Celle-ci peut se trouver sur place ou éloignée, comme le montre la figure 4. Dans le cas représenté, une liaison sans fil sous forme de messages SMS, à l'aide de la téléphonie GSM, est utilisée. Dans ce type de centrale, la performance du système d'éclairage d'un site peut être enregistrée et le fonctionnement télésurveillé en permanence dans l'éventualité d'une panne. Ceci permet de fournir aux utilisateurs des statistiques et des comptes rendus d'exploitation précis établissant entre autre la consommation d'énergie tout en offrant la possibilité d'intervenir plus rapidement lorsqu'une maintenance est nécessaire.

## Revendications

1. Mode opératoire d'un luminaire pour tubes fluorescents, ledit luminaire pouvant recevoir un certain nombre de tubes fluorescents standards contenant un gaz à vapeur de mercure et des électrodes de préchauffage aux extrémités, comprenant un châssis sur lequel sont montés des supports comportant des dispositifs de connexion/fixation pour les tubes fluorescents ainsi qu'un ballast assurant la régulation du fonctionnement des tubes fluorescents, **caractérisé en ce que** le ballast agit sur les tubes fluorescents en utilisant une tension d'excitation entre les électrodes qui se compose uniquement d'impulsions non périodiques avec des intervalles sans tension de durées variables.

2. Mode opératoire selon la revendication 1, **caractérisé en ce que** le ballast produit des impulsions de tension alternative.

3. Mode opératoire selon la revendication 1, **caractérisé en ce que** le ballast commande les signaux de tension ainsi que les intervalles sans tension au moyen d'un algorithme programmé.

4. Mode opératoire selon la revendication 1, **caractérisé en ce que** le ballast commande chaque durée sans tension en fonction de l'acquisition de la valeur du courant traversant le gaz dans les tubes fluorescents.

5. Mode opératoire selon la revendication 1, **caractérisé en ce que** les couplages spéciaux de connexion/fixation des tubes fluorescents sont activés par le ballast de façon à court-circuiter les filaments des électrodes des tubes fluorescents en temps utile afin d'annuler le courant les traversant et éviter ainsi les pertes en tension.

6. Mode opératoire selon la revendication 1, **caractérisé en ce que** la conduction à travers le gaz des tubes fluorescents est déclenchée par la connexion temporaire d'un condensateur permettant d'augmenter la tension entre les électrodes de chaque tube fluorescent et que ce condensateur est déconnecté dès que la conduction est obtenue.

7. Mode opératoire selon la revendication 6, **caractérisé en ce que** le ballast modifie le courant traversant le gaz de telle façon que le courant traversant le condensateur est réduit au minimum avant la déconnexion du condensateur.

8. Mode opératoire selon la revendication 1, **caractérisé en ce que** le ballast communique avec une centrale d'exploitation déportée via une liaison filaire ou éventuellement sans fils, pour l'enregistrement des paramètres de fonctionnement du ballast ainsi que la télésurveillance des pannes.

9. Luminaire pour tubes fluorescents; Ledit luminaire pouvant recevoir un certain nombre de tubes fluorescents standards avec un gaz à vapeur de mercure et des électrodes à leurs extrémités, comprenant un châssis sur lequel sont montés des supports comportant des dispositifs de connexion/fixation pour les tubes fluorescents, ainsi qu'un ballast régulant le fonctionnement des tubes fluorescents, **caractérisé en ce que** le ballast inclut des circuits de commande de la tension d'excitation délivrée aux bornes des tubes fluorescents sous la forme d'impulsions non périodiques comportant des intervalles de temps sans tension de durées variables.

10. Luminaire pour tubes fluorescents selon la revendication 9, **caractérisé en ce que** le ballast est adapté pour produire des impulsions de tension de forme alternative.

11. Luminaire pour tubes fluorescents selon la revendication 9, **caractérisé en ce que** le ballast produit des signaux de tension ainsi que des intervalles de temps sans tension au moyen d'algorithmes programmés.

12. Luminaire pour tubes fluorescents selon la revendication 9, **caractérisé en ce que** le ballast est adapté pour commander chaque durée d'intervalle sans tension en fonction d'un échantillonnage en temps-réel du courant qui traverse le gaz des tubes fluorescents.

13. Luminaire pour tubes fluorescents selon la revendication 9, **caractérisé en ce que** les supports de connexion/fixation des tubes fluorescents comportent des couplages spéciaux pouvant être activés par le ballast pour court-circuiter les filaments des électrodes des tubes fluorescents afin d'annuler le courant les traversant.

14. Luminaire pour tubes fluorescents selon la revendication 9, **caractérisé en ce qu'**un condensateur peut être connecté afin d'augmenter la tension entre les électrodes de chaque tube fluorescent afin de déclencher la conduction au travers du gaz, ledit condensateur pouvant être déconnecté dès que la conduction est obtenue.

15. Luminaire pour tubes fluorescents selon la revendication 14, **caractérisé en ce que** le ballast est adapté pour modifier le courant traversant le gaz du tube fluorescent dès que la conduction est obtenue, de telle manière que le courant dans le condensateur est réduit au minimum avant la déconnexion dudit condensateur.

16. Luminaire pour tubes fluorescents selon la revendication 9, **caractérisé en ce que** le ballast possède une liaison filaire ou sans fils lui permettant de communiquer avec une centrale d'exploitation déportée dans le but d'enregistrer les paramètres de fonctionnement du ballast ainsi que surveiller les pannes à distance.

17. Luminaire pour tubes fluorescents selon la revendication 9, **caractérisé en ce que** le ballast comprend deux parties ; la première étant un ballast standard fonctionnant simplement avec la tension secteur et la seconde étant une pièce montée spécialement pour fonctionner avec les dites impulsions non périodiques.

18. Signal de tension d'alimentation des tubes fluorescents en état de fonctionnement normal formé d'impulsions et **caractérisé en ce que** ce signal comprend des impulsions non périodiques et des intervalles sans tension de durées variables.

19. Signal de tension d'alimentation selon la revendication 18, **caractérisé en ce que** les impulsions du signal sont de forme alternative c'est à dire comprenant des amplitudes de valeurs égales mais de polarité positive et négative.

## Claims

1. Method for operating a luminary for fluorescent tubes, said luminary adapted to receive a number of standard fluorescent tubes that comprise mercury vapor gas and pre-heating electrodes at ends, comprising a fixture that integers proper holding and connection devices for the fluorescent tubes and one ballast for driving the fluorescent tubes, **characterized in that** the ballast applies a voltage to the electrodes for exciting the fluorescent tubes, which is composed solely of non periodic voltage pulses separated by non-voltage intervals of variable duration.

2. Operating method according to claim 1, **characterized in that** the ballast produces voltage pulses of alternative form.

3. Operating method according to claim 1, **characterized in that** the ballast controls the voltage signals as well as the non-voltage intervals by means of a programmed algorithm.

4. Operating method according to claim 1, **characterized in that** the ballast controls each non-voltage interval duration according to real time samplings of the current crossing the gas in the fluorescent tubes.

5. Operating method according to claim 1, **characterized in that** the special couplings of connection/fixation of the fluorescent tubes are activated by the ballast in order to short cut the filaments of the electrodes of the fluorescent tubes in such a way as to cancel the current crossing through them and to thus avoid voltage losses.

6. Operating method according to claim 1, **characterized in that** conduction through the gas of the fluorescent tubes is ignited by the temporary connection of a capacitor making it possible to increase the voltage between the electrodes of each fluorescent tube and that this capacitor is disconnected as soon as the conduction is obtained.

7. Operating method according to claim 6, **characterized in that** the ballast modifies the current level crossing the gas in such way that the current level crossing the capacitor is reduced to a minimum before the disconnection of the capacitor.

8. Operating method according to claim 1, **characterized in that** the ballast communicates with a remote control unit through a wired or wireless link for performance monitoring of the ballast and for remote failure detection.

9. Luminary for fluorescent tubes, said luminary adapted to receive a number of standard fluorescent tubes that contain mercury vapor gas and electrodes at ends, comprising fixture that integers proper holding and connection devices for fluorescent tubes and one ballast for driving the fluorescent tubes **characterized in that** the ballast comprises circuits for controlling a voltage applied to the ends of the fluorescent tubes, in the form of non-periodic voltage pulses separated by non-voltage intervals of variable duration.

10. Luminary for fluorescent tubes according to claim 9, **characterized in that** the ballast is adapted to produce voltage pulses in an alternative form.

11. Luminary for fluorescent tubes according to claim 9, **characterized in that** the ballast produces the voltage signals as well as the non-voltage intervals by means of programmed algorithms.

12. Luminary for fluorescent tubes according to claim 9, **characterized in that** the ballast is adapted for controlling each non-voltage interval duration according to real time samplings of the current crossing through the gas of the fluorescent tubes.

13. Luminary for fluorescent tubes according to claim 9, **characterized in that** the holdings of connection/fixings of the fluorescent tubes comprise special couplings being able to be activated by the ballast to short cut the electrodes filaments of the fluorescent tubes in order to cancel the crossing current.

14. Luminary for fluorescent tubes according to claim 9, **characterized in that** a capacitor can be connected in order to increase the voltage between the electrodes of each fluorescent tube in order to start conduction through the gas, said capacitor being disconnected as soon as the conduction is obtained.

15. Luminary for fluorescent tubes according to the claim 14, **characterized in that** the ballast is adapted to modify the current crossing through the gas of the fluorescent tube when conduction is obtained, in such a way that the current in the capacitor is reduced to the minimum before the disconnection of said capacitor.

16. Luminary for fluorescent tubes according to claim 9, **characterized in that** the ballast has a wire or wireless connection enabling him to communicate with a remote control unit for performance monitoring of the ballast and for remote failure detection.

17. Luminary for fluorescent tubes according to claim 9, **characterized in that** the ballast includes two parts; the first being a standard ballast working with the main sector voltage and the second being a specifically assembled part to work with the non-periodic pulses.

18. Supply voltage signal for fluorescent tubes in normal operating conditions made of pulses and **characterized in that** this signal comprises non-periodic pulses and non-voltage intervals of variable durations.

19. Supply voltage signal according to claim 18, **characterized in that** the signal pulses are of alternative form, that is, comprising amplitudes of equal values but of positive and negative polarity.

## Patentansprüche

1. Verfahren zum Betreiben eines Beleuchtungskörpers für Leuchtstoffröhren, wobei der Beleuchtungskörper eine bestimmte Anzahl von Standard-Leuchtstoffröhren, die ein Gas mit Quecksilberdampf enthalten, und Vorheizelektroden an den Enden aufnehmen kann, mit einem Gestell, auf das Träger montiert sind, die Anschluss-/Befestigungsvorrichtungen für die Leuchtstoffröhren sowie ein Vorschaltgerät aufweisen, das das Regulieren des Betriebs der Leuchtstoffröhren sicherstellt, **dadurch gekennzeichnet, dass** das Vorschaltgerät auf die Leuchtstoffröhren unter Einsatz einer Erregungsspannung, die nur aus nicht periodischen Impulsen mit spannungslosen Intervallen mit unterschiedlichen Dauern besteht, zwischen den Elektroden einwirkt.

2. Verfahren nach Anspruch 1, **dadurch gekennzeichnet, dass** das Vorschaltgerät Wechselspannungsimpulse erzeugt.

3. Verfahren nach Anspruch 1, **dadurch gekennzeichnet, dass** das Vorschaltgerät die Spannungssignale sowie die spannungslosen Intervalle mittels eines programmierten Algorithmus steuert.

4. Verfahren nach Anspruch 1, **dadurch gekennzeichnet, dass** das Vorschaltgerät jede spannungslose Dauer in Abhängigkeit von dem Erfassen des Werts des Stroms, der das Gas in den Leuchtstoffröhren durchquert, steuert.

5. Verfahren nach Anspruch 1, **dadurch gekennzeichnet, dass** die speziellen Anschluss-/Befestigungskupplungen der Leuchtstoffröhren von dem Vorschaltgerät derart aktiviert werden, dass die Heizfäden der Elektroden der Leuchtstoffröhren rechtzeitig kurzgeschlossen werden, um den Strom, der sie durchquert, zu annullieren, und um **dadurch** die Spannungsverluste zu vermeiden.

6. Verfahren nach Anspruch 1, **dadurch gekennzeichnet, dass** das Leiten durch das Gas der Leuchtstoffröhren durch das vorübergehende Anschließen eines Kondensators ausgelöst wird, das es erlaubt, die Spannung zwischen den Elektroden jeder Leuchtstoffröhre zu erhöhen, und dass dieser Kondensator abgetrennt wird, sobald das Leiten erzielt ist

7. Verfahren nach Anspruch 6, **dadurch gekennzeichnet, dass** das Vorschaltgerät den Strom, der das Gas durchquert, derart modifiziert, dass der Strom, der den Kondensator durchquert, vor dem Abschalten des Kondensators auf das Minimum reduziert wird.

8. Verfahren nach Anspruch 1, **dadurch gekennzeichnet, dass** das Vorschaltgerät mit einer dezentralen Betriebszentrale über eine Drahtverbindung oder eventuell drahtlose Verbindung kommuniziert, um Betriebsparameter des Vorschaltgeräts sowie die Fernüberwachung von Pannen aufzuzeichnen.

9. Beleuchtungskörper für Leuchtstoffröhren, wobei der Beleuchtungskörper eine bestimmte Anzahl von Standard-Leuchtstoffröhren mit einem Gas mit Quecksilberdampf und Elektroden an ihren Enden aufnehmen kann, mit einem Gestell, auf das Träger montiert sind, die Anschluss-/Befestigungsvorrichtungen für die Leuchtstoffröhren aufweisen, sowie ein Vorschaltgerät, das den Betrieb der Leuchtstoffröhren reguliert, **dadurch gekennzeichnet, dass** das Vorschaltgerät Steuerschaltkreise der Erregungsspannung aufweist, die in Form nicht periodischer Impulse, die spannungslose Zeitintervalle mit unterschiedlichen Dauern aufweisen, an die Klemmen der Leuchtstoffröhren geliefert wird.

10. Beleuchtungskörper für Leuchtstoffröhren nach Anspruch 9, **dadurch gekennzeichnet, dass** das Vorschaltgerät Wechselstrom-Spannungsimpulse erzeugen kann.

11. Beleuchtungskörper für Leuchtstoffröhren nach Anspruch 9, **dadurch gekennzeichnet, dass** das Vorschaltgerät Spannungssignale sowie spannungslose Zeitintervalle mittels programmierter Algorithmen erzeugt.

12. Beleuchtungskörper für Leuchtstoffröhren nach Anspruch 9, **dadurch gekennzeichnet, dass** das Vorschaltgerät jede spannungslose Intervalldauer in Abhängigkeit von einem Abtasten in Echtzeit des Stroms, der das Gas der Leuchtstoffröhren durchquert, steuern kann.

13. Beleuchtungskörper für Leuchtstoffröhren nach Anspruch 9, **dadurch gekennzeichnet, dass** die Anschluss-/Befestigungsträger der Leuchtstoffröhren spezielle Kupplungen aufweisen, die von dem Vorschaltgerät aktiviert werden können, um die Heizfäden der Elektroden der Leuchtstoffröhren kurzzuschließen, um den Strom, der sie durchquert, zu annullieren.

14. Beleuchtungskörper für Leuchtstoffröhren nach Anspruch 9, **dadurch gekennzeichnet, dass** ein Kondensator angeschlossen werden kann, um die Spannung zwischen den Elektroden jeder Leuchtstoffröhre zu erhöhen, um das Leiten durch das Gas auszulösen, wobei der Kondensator abgetrennt werden kann, sobald das Leiten erzielt ist.

15. Beleuchtungskörper für Leuchtstoffröhren nach Anspruch 14, **dadurch gekennzeichnet, dass** das Vorschaltgerät den Strom, der das Gas der Leuchtstoffröhre durchquert, modifizieren kann, sobald das Leiten erzielt ist, so dass der Strom in dem Kondensator vor dem Abtrennen des Kondensators auf das Minimum reduziert wird.

16. Beleuchtungskörper für Leuchtstoffröhren nach Anspruch 9, **dadurch kennzeichnet, dass** das Vorschaltgerät eine Drahtverbindung oder drahtlose Verbindung aufweist, die es ihm erlaubt, mit einer dezentralen Betriebszentrale mit dem Ziel zu kommunizieren, die Betriebsparameter des Vorschaltgeräts aufzuzeichnen sowie die Pannen dezentral zu überwachen.

17. Beleuchtungskörper für Leuchtstoffröhren nach Anspruch 9, **dadurch gekennzeichnet, dass** das Vorschaltgerät zwei Teile aufweist, wobei der erste Teil ein Standard-Vorschaltgerät ist, das einfach mit der Netzspannung funktioniert, und wobei der zweite Teil ein Teil ist, der speziell montiert wird, um mit den nicht periodischen Impulsen zu funktionieren.

18. Versorgungsspannungssignal der Leuchtstoffröhren in normalem Betriebszustand, gebildet aus Impulsen und **dadurch gekennzeichnet, dass** dieses Signal nicht periodische Impulse und spannungslose Intervalle mit variablen Dauern aufweist.

19. Versorgungsspannungssignal nach Anspruch 18, **dadurch gekennzeichnet, dass** die Impulse des Signals abwechselnde Form haben, das heißt, dass sie Amplituden mit gleichen Werten, jedoch positiver und negativer Polung haben.
